# EUROPÄISCHE PATENTSCHRIFT

(11) **EP 2 696 013 B1**
(45) Veröffentlichungstag und Bekanntmachung des Hinweises auf die Patenterteilung: **27.02.2019**
(21) Anmeldenummer: 13179232.7
(22) Anmeldetag: 05.08.2013
(51) Int. Cl.: E05B 63/20, E05C 9/18, E05B 47/00

(54) **Automatikschloss**
Automatic lock
Serrure automatique

(30) Priorität: 07.08.2012 DE 102012213988
(43) Veröffentlichungstag der Anmeldung: 12.02.2014
(73) Patentinhaber: Aug. Winkhaus GmbH & Co. KG, 48291 Telgte (DE)
(72) Erfinder: Stötzer, Cornelius, 98593 Floh-Seligenthal (DE)

(56) Entgegenhaltungen:
- WO-A1-2011/069323
- DE-A1- 3 801 441
- ES-A1- 2 214 938
- JP-A- 2001 193 331

## Beschreibung

Die Erfindung betrifft ein Automatikschloss mit einem Schlosskasten und mit einem dem Schlosskasten gegenüberstehend anzuordnenden Schließblech, mit einem zwischen einer im Schlosskasten befindlichen Offenstellung in eine aus dem Schlosskasten herausragende Schließstellung beweglichen Riegel und mit einem aus dem Schlosskasten heraus vorgespannten Taster zur Erfassung der Position des Schlosskastens gegenüber dem Schließblech und mit einem von dem Taster ansteuerbaren Auslöser zur Freigabe der Bewegung des Riegels von der Offenstellung in die Schließstellung.

Solche Automatikschlösser ermöglichen eine selbständige Verriegelung einer damit ausgestatteten Tür beim Schließen. Ein solches Automatikschloss wird in der Regel mit dem Schlosskasten und damit mit dem Taster in einem Flügel der Tür und das Schließblech in dem Rahmen montiert. Bei der Bewegung des Flügels in dem Rahmen wird der Taster nieder gedrückt und gibt die Bewegung des Riegels frei. Bei aus der Praxis bekannten Schlössern gleitet der Taster beim Schließen der Tür über das Schließblech und erzeugt störende Schleifspuren.

Aus der DE 38 01 441 ist ein Türschloss bekannt, welches eine Hilfsfalle aufweist, die nicht aus der Schlossstulpe herausragt, sondern stirnseitig mit dieser bündig verläuft. Die Hilfsfalle ist mit einem Permanentmagneten versehen, welcher in der Schließstellung des Flügels einem entgegengesetzt gepolten Magneten gegenüberliegt.

Wird der Flügel in die Schließstellung verlagert, so sorgt die abstoßende Kraft zwischen beiden Magneten dafür, dass der Magnet und somit auch die Hilfsfalle in den Schlosskasten zurückgedrückt und dadurch ein Schaltvorgang im Inneren ausgelöst wird. Der blendrahmenseitige Magnet ist weiterhin in Richtung zum Türfalz horizontal verstellbar, sodass die abstoßende Kraft der Magneten aufeinander justierbar ist.

Weiterhin ist aus der EP 2 314 810 A2 eine Treibstangensperre bekannt geworden, bei der ein einen Permanentmagneten aufweisender Tastarm einem Sperrbolzen gegenübersteht. Der Sperrbolzen lässt sich in eine die Bewegung der Treibstange verhindernde Sperrstellung bewegen. Der Tastarm ist verschieblich in Richtung des Sperrbolzens geführt. Bei vorverlagertem Tastarm wird der Sperrbolzen in eine Freigabestellung zur Freigabe der Bewegung der Treibstange bewegt. Durch diese Gestaltung werden Schleifspuren vermieden. Jedoch benötigt diese Treibstangensperre zwei einander gegenüberstehend in dem Flügel und dem Rahmen der Tür zueinander ausgerichtete Bauteile. Die Treibstangensperre erfordert damit einen sehr hohen baulichen Aufwand.

Man könnte daran denken, den Taster magnetisch zu gestalten und in Schließstellung der Tür unmittelbar vor dem Schließblech zu positionieren. Hierdurch ist das Automatikschloss jedoch sehr anfällig für Toleranzen.

Der Erfindung liegt das Problem zugrunde, ein Automatikschloss der eingangs genannten Art so weiter zu bilden, dass Schleifspuren weitgehend vermieden werden und dass der Auslöser zuverlässig betätigt wird.

Dieses Problem wird erfindungsgemäß dadurch gelöst, dass der Taster ein in Richtung des Schließblechs vorgespanntes Führungsteil aus nicht magnetischem Material hat, dass ein Magnet an dem Führungsteil in der dem Schließblech gegenüberliegenden Stellung des Schlosskastens auf das Schließblech zu verschieblich geführt ist und dass die Bewegungen des Auslösers mit dem Magneten gekoppelt sind, wobei der Auslöser durch die Bewegung des Führungsteils nicht direkt bewegt wird.

Durch diese Gestaltung kann das Führungsteil mit leichter Kraft gegen das Schließblech geführt sein. Damit werden Schleifspuren besonders gering gehalten. Das Führungsteil stellt in der an dem Schließblech anliegenden Stellung einen definierten Abstand des Magneten zu dem Schließblech sicher. Dies ermöglicht eine definierte und damit zuverlässige Ansteuerung des Auslösers durch den Magneten.

Das Automatikschloss gestaltet sich gemäß einer anderen vorteilhaften Weiterbildung der Erfindung konstruktiv besonders einfach, wenn der Magnet mit einer Stirnseite dem Schließblech zugewandt ist und wenn das Führungsteil den Magneten seitlich umschließt.

Ein Anstoßen des Magneten an das Schließblech lässt sich gemäß einer vorteilhaften Weiterbildung der Erfindung zuverlässig vermeiden, wenn der Magnet zumindest teilweise in Kunststoff eingefasst ist und wenn der Kunststoff an der Stirnseite des Magneten geringfügig übersteht. Vorzugsweise ist der Magnet mit Kunststoff umspritzt.

Besonders zuverlässig lassen sich gemäß einer anderen vorteilhaften Weiterbildung der Erfindung Schleifspuren an dem Schließblech vermeiden, wenn das Führungsteil aus Kunststoff gefertigt ist. Als Kunststoff eignet sich vorzugsweise ein Material mit hohen Gleiteigenschaften wie beispielsweise Nylon.

Der bauliche Aufwand zur Übertragung der Bewegung des Magneten auf den Auslöser lässt sich gemäß einer anderen vorteilhaften Weiterbildung der Erfindung besonders gering halten, wenn der Magnet ein Stellelement aufweist und wenn die Bewegung des Stellelementes mit dem Auslöser gekoppelt ist.

Eine Belastung des Magneten durch auf den Auslöser einwirkende Kräfte lässt sich gemäß einer anderen vorteilhaften Weiterbildung der Erfindung besonders gering halten, wenn zwischen dem Magneten und dem Auslöser ein Zwischenglied zur Übertragung der Bewegung des Magneten auf den Auslöser angeordnet ist, wobei der Magnet, der Auslöser und das Zwischenglied als separate Bauteile ausgebildet sind. Durch diese Gestaltung kann sich der Magnet frei bewegen.

Das Zwischenglied könnte beispielsweise als Wippe ausgebildet sein und den Auslöser bei der Bewegung des Magneten verschwenken. Unterschiedliche lineare Bewegungen des Auslösers und des Magneten lassen sich gemäß einer anderen vorteilhaften Weiterbildung der Erfindung jedoch einfach erzeugen, wenn das Zwischenglied jeweils eine Führung gegenüber dem Magneten und dem Auslöser hat und wenn die Führungen zueinander geneigt sind.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: eine Tür mit einem Treibstangenschloss und zwei erfindungsgemäßen Automatikschlössern,
- Fig. 2: vergrößert einen Teilbereich eines der Automatikschlösser aus Figur 1 in einer entriegelten Stellung,
- Fig. 3: einen Taster mit einem Auslöser des Automatikschlosses aus Figur 2 mit angrenzenden Bereichen des Schließblechs,
- Fig. 4: eine Schnittdarstellung durch den Taster aus Figur 3 entlang der Linie IV - IV,
- Fig. 5: eine Ansicht auf den Taster und den Auslöser aus Figur 3 von Position V.

Figur 1 zeigt eine Tür mit einem gegen einen Rahmen 1 schwenkbaren Flügel 2 und mit einem Treibstangenschloss 3. Das Treibstangenschloss 3 hat ein Hauptschloss 4 und mehrere, als Nebenschlösser ausgebildete Automatikschlösser 5. Das Hauptschloss 4 ist über eine Treibstange 6 mit den Automatikschlössern 5 verbunden und hat eine schematisch dargestellte Antriebseinrichtung 7 zum Antrieb der Treibstange 6. Bei der Antriebseinrichtung 7 kann es sich um eine allgemein bekannte Handhabe, einen Schließzylinder und/oder einen motorischen Antrieb handeln.

Figur 2 zeigt eines der Automatikschlösser 5 aus Figur 1 mit einem in dem Flügel 2 angeordneten und geöffnet dargestellten Schlosskasten 8. Dem Schlosskasten 8 gegenüberstehend ist in dem Rahmen 1 ein Schließblech 9 aus einem magnetisierbaren Material, beispielsweise Stahl, angeordnet. Das Automatikschloss 5 hat einen in den Schlosskasten 8 zurückgezogenen schwenkbaren Riegel 10 und einen aus dem Schlosskasten 8 heraus gegen das Schließblech 9 mittels eines Federelementes 11 vorgespannten Taster 12. Ein Federelement zur Vorspannung des Riegels 10 aus dem Schlosskasten 8 heraus ist zur Vereinfachung der Zeichnung nicht dargestellt. Der Taster 12 steuert einen in dem Schlosskasten 8 angeordneten Auslöser 13 an. An dem Auslöser 13 stützt sich ein Stützarm 14 des Riegels 10 ab. Bei einem Betätigen des Tasters 12 wird der Auslöser 13 aus dem Bewegungsbereich des Stützarms 14 herausbewegt und damit die Bewegung des Riegels 10 freigegeben. Damit erfolgt die Bewegung des Riegels 10 aus dem Schlosskasten 8 heraus automatisch beim Schließen der Tür. Die Rückbewegung des Riegels 10 in den Schlosskasten 8 zum Öffnen der Tür erfolgt über die in Figur 1 dargestellte Antriebseinrichtung 7.

Figur 3 zeigt stark vergrößert den Taster 12 des Automatikschlosses 5 aus Figur 2. Hierbei ist zu erkennen, dass der Taster 12 ein Führungsteil 15 aus einem nicht magnetischen Material, wie beispielsweise Kunststoff hat. Innerhalb des Führungsteils 15 ist ein Magnet 16 senkrecht zu dem Schließblech 9 verschieblich geführt. Der Magnet 16 hat eine Einfassung 17 aus Kunststoff. Der Kunststoff der Einfassung 17 steht in Richtung des Schließblechs 9 mit einem Rand 18 etwas über dem Magneten 16 über, so dass ein unmittelbarer Kontakt des Magneten 16 mit dem Schließblech 9 vermieden wird. Die Bewegung des Magneten 16 wird über ein bewegliches Zwischenglied 19 auf den Auslöser 13 übertragen. Hierzu hat der Magnet 16 abstehende, in Führungen 20 des Zwischengliedes 19 eindringende Stellelemente 21. Das Zwischenglied 19 hat ebenfalls Stellelemente 22, mit denen es in eine längliche Führung 23 des Auslösers 13 eindringt.

Figur 4 zeigt eine Schnittdarstellung durch den Taster 12 aus Figur 3 entlang der Linie IV - IV. Hierbei ist zu erkennen, dass die Führungen 20 der Stellelemente 21 des Magneten 16 in dem Zwischenglied 19 geneigt sind. Daher wird bei einer Bewegung des Magneten 16 senkrecht zu dem in Figur 3 dargestellten Schließblech 9 das Zwischenglied 19 seitlich verschoben.

Figur 5 zeigt eine Ansicht auf den Taster 12 von Position 5 aus Figur 3. Hierbei ist zu erkennen, dass die Stellelemente 22 des Zwischengliedes 19 in die vertikal zu dem in Figur 3 dargestellten Schließblech 9 angeordnete Führung 23 des Auslösers 13 eindringen. Die Führungen 20, 23 des Zwischengliedes 19 im Auslöser 13 und gegenüber dem Magneten 16 sind damit zueinander geneigt. Die Stellelemente 22 des Zwischengliedes 19 sind in geraden Führungen 24 des Führungsteils 15 geführt.

Im Grundzustand des Automatikschlosses 5 ragt das Führungsteil 15 geringfügig aus dem Schlosskasten 8 heraus. Beim Schließen der Tür wird das Führungsteil 15 mit geringer Kraft niedergedrückt und der Magnet 16 in eine definierte Position gegenüber dem Schließblech 9 bewegt. Der Auslöser 13 wird durch die Bewegung des Führungsteils 15 nicht direkt bewegt, da die längliche Führung 23 des Auslösers 13 die Bewegungen der Stellelemente 22 des Zwischengliedes 19 ermöglicht. Bei der Bewegung des Führungsteils 15 gegen das Schließblech 9 wird jedoch der Magnet 16 von dem Schließblech 9 angezogen und verschiebt damit über das Zwischenglied 19 den Auslöser 13, wodurch dieser die Bewegung des Stützarms 14 des Riegels 10 freigibt.

## Patentansprüche

1. Automatikschloss (5) mit einem Schlosskasten (8) und mit einem dem Schlosskasten (8) gegenüberstehend anzuordnenden Schließblech (9), mit einem zwischen einer im Schlosskasten (8) befindlichen Offenstellung in eine aus dem Schlosskasten (8) herausragende Schließstellung beweglichen Riegel (10) und mit einem aus dem Schlosskasten (8) heraus vorgespannten Taster (12) zur Erfassung der Position des Schlosskastens (8) gegenüber dem Schließblech (9) und mit einem von dem Taster (12) ansteuerbaren Auslöser (13) zur Freigabe der Bewegung des Riegels (10) von der Offenstellung in die Schließstellung, **dadurch gekennzeichnet, dass** der Taster (12) ein in Richtung des Schließblechs (9) vorgespanntes Führungsteil (15) aus nicht magnetischem Material hat, dass ein Magnet (16) an dem Führungsteil (15) in der dem Schließblech (9) gegenüberliegenden Stellung des Schlosskastens (8) auf das Schließblech (9) zu verschieblich geführt ist und dass die Bewegungen des Auslösers (13) mit dem Magneten (16) gekoppelt sind, wobei der Auslöser (13) durch die Bewegung des Führungsteils (15) nicht direkt bewegt wird.

2. Automatikschloss nach Anspruch 1, **dadurch gekennzeichnet, dass** der Magnet (16) mit einer Stirnseite dem Schließblech (9) zugewandt ist und dass das Führungsteil (15) den Magneten (16) seitlich umschließt.

3. Automatikschloss nach Anspruch 1 oder 2, **dadurch gekennzeichnet, dass** der Magnet (16) zumindest teilweise in Kunststoff eingefasst ist und dass der Kunststoff an der Stirnseite des Magneten (16) geringfügig übersteht.

4. Automatikschloss nach einem der Ansprüche 1 bis 3, **dadurch gekennzeichnet, dass** das Führungsteil (15) aus Kunststoff gefertigt ist.

5. Automatikschloss nach einem der Ansprüche 1 bis 4, **dadurch gekennzeichnet, dass** der Magnet (16) ein Stellelement (21) aufweist und dass die Bewegung des Stellelementes (21) mit dem Auslöser (13) gekoppelt ist.

6. Automatikschloss nach einem der Ansprüche 1 bis 5, **dadurch gekennzeichnet, dass** zwischen dem Magneten (16) und dem Auslöser (13) ein Zwischenglied (19) zur Übertragung der Bewegung des Magneten (16) auf den Auslöser (13) angeordnet ist, wobei der Magnet (16), der Auslöser (13) und das Zwischenglied (19) als separate Bauteile ausgebildet sind.

7. Automatikschloss nach Anspruch 6, **dadurch gekennzeichnet, dass** das Zwischenglied (19) jeweils eine Führung (20, 24) gegenüber dem Magneten (16) und dem Führungsteil (15) hat und dass die Führungen (20, 24) zueinander geneigt sind.

## Claims

1. An automatic lock (5) having a lock case (8) and having a striking plate (9) to be arranged opposite the lock case (8), with a bolt (10) movable between an open position located in the lock case (8) into a closed position projecting out of the lock case (8) and with a sensor (12) biased out of the lock case (8) for detecting the position of the lock case (8) with respect to the striking plate (9) and with a release device (13) controllable by the sensor (12) for releasing the movement of the bolt (10) from the open position into the closed position, **characterized in that** the sensor (12) has a guide part biased in the direction of the striking plate (9) made of non-magnetic material, that a magnet (16) on the guide part (15) in the position of the lock case (8) opposite the striking plate (9) is displaceably guided towards the striking plate (9) and that the movements of the release device (13) are coupled with the magnet (16), wherein the release device (13) is not directly moved by the movement of the guide part (15).

2. An automatic lock according to Claim 1, **characterized in that** the magnet (16) with an end face is facing the striking plate (9) and that the guide part (15) laterally surrounds the magnet (16).

3. An automatic lock according to Claim 1 or 2, **characterized in that** the magnet (16) is enclosed at least partially in plastic and that the plastic projects slightly on the end face of the magnet (16).

4. An automatic lock according to any one of Claims 1 to 3, **characterized in that** the guide part (15) is made of plastic.

5. An automatic lock according to any one of Claims 1 to 4, **characterized in that** the magnet (16) has a control element (21) and that the movement of the control element (21) is coupled with the release device (13).

6. An automatic lock according to any one of Claims 1 to 5, **characterized in that** an intermediate member (19) is arranged between the magnet (16) and the release device (13) for transmitting the movement of the magnet (16) to the release device (13), wherein the magnet (16), the release device (13) and the intermediate member (19) are designed as separate components.

7. An automatic lock according to Claim 6, **characterized in that** the intermediate member (19) in each case has a guide (20, 24) with respect to the magnet (16) and the guide part (15) and that the guides (20, 24) are inclined to each other.

## Revendications

1. Serrure automatique (5) avec un boîtier de serrure (8) et avec une gâche (9) à disposer en face du boîtier de serrure (8), avec un verrou (10) mobile entre une position ouverte se trouvant dans le boîtier de serrure (8) et une position fermée dépassant du boîtier de serrure (8) et avec un bouton (12) précontraint hors du boîtier de serrure (8) pour la détection de la position du boîtier de serrure (8) par rapport à la gâche (9) et avec un déclencheur (13) contrôlé par le bouton (12) pour la libération du mouvement du verrou (10) de la position ouverte vers la position fermée, **caractérisée en ce que** le bouton (12) comprend une partie de guidage (15) en matériau non magnétique précontrainte en direction de la gâche (9), **en ce qu'**un aimant (16) est guidé de manière coulissante le long de la partie de guidage (15), lorsque le boîtier (8) se trouve en face de la gâche (9), en direction de la gâche (9) et **en ce que** les mouvements du déclencheur (13) sont couplés avec l'aimant (16), le déclencheur (13) n'étant pas directement déplace par le mouvement de la partie de guidage (15).

2. Serrure automatique selon la revendication 1, **caractérisée en ce que** l'aimant (16) est orienté, avec une face frontale, vers la gâche (9) et **en ce que** la partie de guidage (15) entoure latéralement l'aimant (16).

3. Serrure automatique selon la revendication 1 ou 2, **caractérisée en ce que** l'aimant (16) est inséré au moins partiellement dans une matière plastique et **en ce que** la matière plastique est en léger porte-à-faux au niveau de la face frontale de l'aimant (16).

4. Serrure automatique selon l'une des revendications 1 à 3, **caractérisée en ce que** la partie de guidage (15) est constituée de matière plastique.

5. Serrure automatique selon l'une des revendications 1 à 4, **caractérisée en ce que** l'aimant (16) comprend un élément de réglage (21) et **en ce que** le mouvement de l'élément de réglage (21) est couplé avec le déclencheur (13).

6. Serrure automatique selon l'une des revendications 1 à 5, **caractérisée en ce que,** entre l'aimant (16) et le déclencheur (13), est disposé un organe intermédiaire (19) pour la transmission du mouvement de l'aimant (16) au déclencheur (13), l'aimant (16), le déclencheur (13) et l'organe intermédiaire (19) étant conçus comme des composants séparés.

7. Serrure automatique selon la revendication 6, **caractérisée en ce que** chaque organe intermédiaire (19) comprend un guidage (20, 24) par rapport à l'aimant (16) et à la partie de guidage (15) et **en ce que** les guidages (20, 24) sont inclinés les uns vers les autres.
